# EUROPÄISCHE PATENTSCHRIFT

(11) **EP 1 295 000 B1**
(45) Veröffentlichungstag und Bekanntmachung des Hinweises auf die Patenterteilung: **27.07.2005**
(21) Anmeldenummer: 01931604.1
(22) Anmeldetag: 14.04.2001
(51) Int. Cl.: E05B 13/10, E05B 65/12, E05B 65/19, E05B 65/20

(54) **BETÄTIGUNGSVORRICHTUNG FÜR EIN SCHLOSS, INSBESONDERE AN EINEM FAHRZEUG**
ACTUATING DEVICE FOR A LOCK, ESPECIALLY IN A MOTOR VEHICLE
DISPOSITIF D'ACTIONNEMENT POUR UNE SERRURE, NOTAMMENT SUR UN VEHICULE

(30) Priorität: 27.06.2000 DE 10031249
(43) Veröffentlichungstag der Anmeldung: 26.03.2003
(73) Patentinhaber: Huf Hülsbeck & Fürst GmbH & Co. KG, 42551 Velbert (DE)
(72) Erfinder: GEURDEN, Armin, 47929 Grefrath (DE)
(74) Vertreter: Mentzel, Norbert, Dipl.-Phys.
(86) Internationale Anmeldenummer: PCT/EP2001/004268
(87) Internationale Veröffentlichungsnummer: WO 2002/001026

(56) Entgegenhaltungen:
- EP-A- 0 191 738
- DE-C- 19 746 381
- US-A- 3 200 623

## Beschreibung

Die Erfindung bezieht sich auf eine Betätigungsvorrichtung für ein Schloß, insbesondere an einem Kraftfahrzeug, der im Oberbegriff von Anspruch 1 genannten Art. Bei derartigen Betätigungsvorrichtungen wird durch die Betätigung eines Betätigungselementes, das häufig als linear verschieblicher Taster ausgebildet ist, die lineare Bewegung eines Übertragungselementes veranlaßt. Je nach Ausführung ist das Übertragungselement als einstückiger Fortsatz des Betätigungselementes oder als eigenständiges Bauteil gestaltet. An dem Übertragungselement ist eine Mitnehmervorrichtung vorgesehen, die dessen Bewegung auf ein Auslöseelement, z.B. einen Umlenkhebel, überträgt, der über ein Betätigungsgestänge, wie etwa einen Bowdenzug, mit dem Schloß in Wirkverbindung steht.

Häufig sind derartige Betätigungsvorrichtungen sicherbar. Insbesondere sind oft Zentralverriegelungseinrichtungen vorgesehen, durch welche Sperrelemente so bewegt werden, daß die Bewegung des Betätigungs- und/oder des Übertragungs- und/oder des Auslöseelements blockiert werden.

Aus der DE 198 31 944 C1 ist eine Bestätigungsvorrichtung für ein Schloß bekannt. Der in einem Zylindergehäuse angeordnete und drehbar gelagerte Schließzylinder ist mit einem Hebelgehäuse verbunden. Beide sind in Entriegelungs- und Verriegelungsstellung des Schließzylinders axial verschieblich angeordnet. An dem Hebelgehäuse ist innenseitig ein zweiter Nocken vorgesehen. Der erste Nocken kann sowohl in Ent- als auch in Verriegelungsstellung des Schließzylinders mit verschoben werden. In einer Zwischenstellung wird die axiale Verschiebung des Schließzylinders durch den zweiten Nocken verhindert. Dieser Stand der Technik weist verschiedene Nachteile auf. Durch die Blockierung eines oder mehrerer, beweglicher Teile besteht die Gefahr der Zerstörung bei Gewaltanwendung auf das Betätigungselement. Erweist sich darüber hinaus das Sperrelement (Nocken) als schwächstes Glied in der Wirkverbindungskette zwischen Betätigungselement und Schloß, führt Gewaltanwendung zum Bruch des Sperrelementes und zu unbefugtem Auslösen des Schloßmechanismusses. Als weiterer Nachteil der bekannten Vorrichtungen ist die Sicherung nur entweder über die Zentralverriegelungseinheit gemeinsam mit den übrigen Schlössern des Kraftfahrzeuges aktivierbar oder aber grundsätzlich separat. Letztere Variante hat den Nachteil der unbequemen Handhabung für den Benutzer, was erfahrungsgemäß dazu führt, daß die separate Sicherungsmöglichkeit, z.B. eines Handschuhfachs oder eines anderen, verschließbaren Ablagefaches, in der Regel nicht genutzt wird. Insbesondere in Cabriolets ist eine solche Sicherungsmöglichkeit aber von besonderer Bedeutung. Bei der erstgenannten Variante dagegen ist jeder momentane Besitzer der Zentralverriegelungsauslöseeinheit, z.B. eines Funksenders, in der Lage, alle an die Zentralverriegelung angeschlossenen Schlösser des Fahrzeuges gemeinsam zu öffnen. Dies ist jedoch häufig ungewollt. So muß beispielsweise in Hotels oder Werkstätten, wo Dritte das Fahrzeug bewegen müssen, diesen Zugang zum Fahrzeuginnenraum gestattet werden. Andererseits wäre es günstig, wenn Ablagefächer verschlossen blieben, so daß persönliche Gegenstände vor dem Zugriff Dritter sicher geschützt sind.

Aufgabe der Erfindung ist es, eine Betätigungsvorrichtung der vorgenannten Art zur Verfügung zu stellen, die es einem berechtigten Benutzer erlaubt, auf bequeme Weise die Sicherung über die Zentralverriegelungseinheit zu aktivieren, ihm aber gleichzeitig die Möglichkeit läßt, unberechtigten Benutzern lediglich selektiven Zugang zu gewähren. Eine weitere Aufgabe der Erfindung ist es, die Betätigungsvorrichtung derart zu gestalten, daß auch bei übermäßiger Kraftanwendung auf das Betätigungselement nicht die Gefahr eines unberechtigten Öffnens des Schlosses besteht. Fehlerbedienungen sind zuverlässiger zu unterbinden und dem Benutzer durch absolute Stell- bzw. Drehwege das Gefühl eines exakt arbeitenden Mechanismusses zu vermitteln.

Diese Aufgaben werden gelöst durch die Merkmale des kennzeichnenden Teils von Anspruch 1. Diesen kommt im einzelnen folgende Bedeutung zu. Das Übertragungselement ist als axial verschiebliche und drehbare Welle gelagert. Die Drehung dieser Welle erfolgt durch eine erste Sicherungsvorrichtung, vorzugsweise einer Zentralverriegelungseinheit. Das Betätigungselement weist einen Bereich auf, der vermittels einer zweiten Sicherungsvorrichtung, vorzugsweise eines Zylinderschlosses, unabhängig von der Welle und dessen Sicherungsvorrichtung drehbar ist. Beide Elemente weisen jeweils mindestens einen exzentrisch angeordneten Fortsatz auf, wobei die Stirnflächen der Fortsätze einander zugewandt sind. Durch Betätigung einer der vorgesehenen Sicherungsvorrichtungen ändert sich die relative Drehlage der einander gegenüberliegenden Fortsätze zueinander. Es ist erfindungsgemäß vorgesehen, daß die Stirnflächen der Fortsätze in bestimmten relativen Drehlagen überlappen, während sie in anderen Drehlagen einander nicht überlappen. Bei Betätigung des Betätigungselementes in Überlappungslage findet der Fortsatz des drehbaren Bereiches des Betätigungselementes einen Anschlag an der Stirnfläche des Wellenfortsatzes. Hierdurch kann die Bewegung des Betätigungselementes in eine lineare Bewegung der axial verschieblichen Welle überführt werden. Bei Betätigung des Betätigungselementes in einer Nichtüberlappungslage hingegen findet sein Fortsatz keinen Anschlag, weshalb keine axiale Verschiebung der Welle erfolgt, die den Schloßmechanismus auslösen würde. Die gesamte Vorrichtung befindet sich daher in jeder Nichtüberlappungsstellung in einer Sicherungslage. Erhöhte Kraftanwendung auf das Betätigungselement kann dabei nicht zur Zerstörung eines Elementes führen und den Schloßmechanismus gewaltsam aktivieren.

Die unabhängige Drehbarkeit der Welle und des drehbaren Bereiches des Betätigungselementes erlaubt es, einen der Fortsätze, vorzugsweise den des Betätigungselementes, in eine absolute Drehlage zu überführen, in welcher keine Überlappung mit dem anderen Fortsatz möglich ist, und zwar unabhängig davon, in welcher seiner vorgesehenen, absoluten Stellungen dieser sich befindet. In dieser Stellung, auf die im folgenden als "Hotel-Stellung" Bezug genommen wird, kann das Fahrzeug von jedem Dritten, der über eine Auslösevorrichtung für die Zentralverriegelung verfügt, bewegt werden, wobei jedoch in einem mit der erfindungsgemäßen Betätigungsvorrichtung ausgerüsteten Ablagefach verstaute, persönliche Gegenstände sicher geschützt sind. In einer weiteren, vom berechtigten Benutzer einstellbaren Drehlage des Fortsatzes am Betätigungselement, auf die im folgenden als "Normal-Stellung" Bezug genommen wird, ist dagegen die Überlappung abhängig von der absoluten Lage des Wellenfortsatzes, so daß das mit der erfindungsgemäßen Betätigungsvorrichtung versehene Ablagefach gemeinsam mit der Zentralverriegelung sicherbar bzw. entsicherbar ist.

Zur Lösung dieser Aufgabe wird erfindungsgemäß, entsprechend dem kennzeichnenden Teil von Anspruch 2, vorgeschlagen, axial zwischen den Fortsätzen eine Sperrscheibe drehfest anzuordnen, die eine Ausnehmung aufweist, deren Formgebung ein Hindurchgreifen des Fortsatzes des Betätigungselementes nur in bestimmten, absoluten Drehlagen dieses Fortsatzes gestattet, während das Hindurchgreifen in anderen Drehlagen mechanisch unterbunden wird. Diese Ausgestaltung hat folgende Vorteile:

Befindet sich der Fortsatz des Betätigungselementes in einer "erlaubten " Stellung, greift er bei Betätigung des Betätigungselementes durch die Ausnehmung der Sperrscheibe hindurch und kann, je nach absoluter Drehlage der axial verschieblichen Welle, auf deren Fortsatz treffen, wodurch der Schloßmechanismus ausgelöst werden kann. Würde während dieser Wirkverbindung versehentlich eine Drehung des drehbaren Bereiches des Betätigungselementes erfolgen, könnten die Stirnflächen der Fortsätze voneinander abrutschen, was zu Fehlbedienung führen würde. Durch ein formschlüssiges Durchgreifen des Fortsatzes des Betätigungselementes durch die Ausnehmung der drehfesten Sperrscheibe hindurch, wird eine Verdrehung am Betätigungselement wirksam unterbunden. Fehlbedienung ist damit ausgeschlossen. Außerdem hat das Vorsehen der Sperrscheibe zur Folge, daß das Hindurchgreifen des Fortsatzs selbst nur in der oder den "erlaubten " Stellungen möglich ist, d.h. nur nach Durchfahren absoluter Drehwege, wodurch der Eindruck des exakt arbeitenden Mechanismusses für den Benutzer erhöht wird.

Weitere Vorteile der Erfindung ergeben sich aus den weiteren Unteransprüchen, der speziellen Beschreibung sowie den Zeichnungen. Es zeigen:
- Fig. 1: einen Querschnitt durch eine erfindungsgemäße Betätigungsvorrichtung,
- Fig. 2: einen weiteren Querschnitt durch eine erfindungsgemäße Betätigungsvorrichtung um 90° gegen Fig. 1 verdreht,
- Fig.3: ein Schema von möglichen Drehstellungskonstellationen in einer besonders vorteilhaften Ausführungsform, wobei die Schnitte a, b und c den Schnittlinien IIIa, IIIb und IIIc in den Fig. 1 und 2 entsprechen,
- Fig. 4: eine Draufsicht auf den Drehzylinder einer erfindungsgemäßen Betätigungsvorrichtung mit verschiedenen Drehlagen des Schlüsselschlitzes,
- Fig. 5: eine Schnittzeichnung durch eine erfindungsgemäße Betätigungsvorrichtung, eingebaut in einem besonders vorteilhaft gestalteten Armaturenbrett.

In der Schnittzeichnung von Fig. 1 sind die wesentlichen Elemente einer besonders vorteilhaften Ausführungsform einer erfindungsgemäßen Betätigungsvorrichtung übersichtlich erkennbar. In einem Gehäuse 10 sind eine axial verschiebliche Welle 20 und ein als Druckknopf 30 ausgebildetes Betätigungselement angeordnet, zwischen denen eine Sperrplatte 40 drehfest gehaltert ist, die mit einer zentralen Ausnehmung 41 versehen ist. Der drehbare Bereich des Betätigungselementes ist als Schließzylinder 31 eines in den Druckknopf 30 integrierten Zylinderschlosses ausgeführt. Das Zylinderschloß ist mittels eines mechanischen Schlüssels 35, der in den Schlüsselschlitz 34 einsteckbar ist, betätigbar. An dem Schließzylinder 31 ist in axialer Verlängerung ein Fortsatz 32 vorgesehen, dessen Exzentrizität in Fig. 1 nicht, in Fig. 2 jedoch deutlich erkennbar ist. Bei Betätigung, d.h. Eindrücken des Druckknopfes 30, kann der Fortsatz 32, sofern er sich in einer geeigneten, absoluten Drehlage befindet, die Ausnehmung 41 der Sperrscheibe 40 durchgreifen. Jenseits der Sperrscheibe trifft er auf einen ebenfalls exzentrischen Fortsatz 22 der Welle 20. Bei Weiterführung der Eindrückbewegung wird die Welle 20 axial verschoben, wobei die Mitnehmervorrichtung 21 mit dem als Umlenkhebel 12 schematisch angedeuteten Auslöseelement in Wechselwirkung tritt. Nicht dargestellt in den Fig. 1 und 2 ist ein Betätigungsgestänge, mit welchem der Auslösehebel 12 mit dem ebenfalls nicht dargestellten Schloß in Wirkverbindung steht. Ebenfalls nur schematisch angedeutet ist die Zentralverriegelungseinheit 11, durch welche die Welle 20 verdreht werden kann.

Fig. 3 zeigt in übersichtlicher Weise verschiedene Konstellationen von Drehlagen, die die Welle 20 und der Schließzylinder 31 in einer besonders vorteilhaften Ausführungsform der Erfindung einnehmen können. Die Ziffern 1 bis 5 bezeichnen dabei jeweils verschiedene Konstellationen, während die Buchstaben a bis c Bezug nehmen auf die entsprechenden Schnittebenen, die als IIIa, IIIb und IIIc in den Fig. 1 und 2 eingezeichnet sind. In Reihe a wird somit die Stellung des Wellenfortsatzes 22 mit seiner schraffiert dargestellten Stirnfläche 23 angedeutet. In Reihe b ist die drehfest gehalterte Sperrscheibe 40 mit ihrer Ausnehmung 41 dargestellt, die in der gezeigten Ausführungsform im wesentlichen aus zwei Bereichen aufgebaut ist, nämlich dem Entriegelungsbereich 42 und dem Sonderbereich 43, auf deren besondere Funktionen im folgenden eingegangen werden soll. Reihe c stellt schematisch einen Schnitt durch den Schließzylinder 31 mit dessen Fortsatz 32 und insbesondere dessen schraffiert gezeichneter Stirnfläche 33 dar. Reihe d symbolisiert die in der dargestellten Ausführungsform vorgesehenen Stellungen des Schlüsselschlitzes 34. Eine Draufsicht auf den Schließzylinder 31 mit den verschiedenen Stellungen des Schlüsselschlitzes 34 ist in Fig. 4 dargestellt.

Die Konstellationen 1 und 2 in Fig. 3 zeigen die zwei in der "Hotel-Stellung " erreichbaren Lagen der einzelnen Elemente. In Reihe c ist die Stirnfläche des Zylinderfortsatzes in ihrer "Hotel-Stellung" 33' dargestellt. In dieser Stellung ist ein Eindrücken des Druckknopfes nicht möglich, da die Stirnfläche 33' gegen die Sperrplatte 40 stößt, ohne deren Ausnehmung 41 durchtauchen zu können. Die Sperrplatte 40 stellt jedoch nicht den eigentlichen Sicherungsmechanismus dar, da in dieser Stellung selbst bei fehlender Sperrplatte 40 oder bei deren Zerstörung nach übermäßiger Kraftanwendung eine Wirkverbindung mit der Stirnfläche 23 der Welle 20 nicht hergestellt werden kann, und zwar unabhängig davon, ob sich die Stirnfläche des Wellenfortsatzes in ihrer Sicherungsstellung 23' (Konstellation 1) oder in ihrer Entriegelungsstellung 23" (Konstellation 2) befindet. Soweit sich der Zylinder in der "Hotel-Stellung" 33' befindet, kann also einem Dritten, z.B. einem Hotel-Portier ohne Bedenken die Auslöseeinrichtung der Zentralverriegelung, z.B. eine Funkfernbedienung, anvertraut werden, so daß dieser in der Lage ist, das Fahrzeug zu bewegen. Dennoch wird es ihm nicht möglich sein, auf persönliche Gegenstände zuzugreifen, die in einem mit der erfindungsgemäßen Betätigungsvorrichtung ausgerüsteten Ablagefach untergebracht sind.

Die Konstellationen 3 und 4 sind dagegen im "Normal-Betrieb" vorgesehen. Die Stirnfläche des Zylinderfortsatzes ist hier in ihrer "Normal-Stellung" 33''. In dieser Drehlage kann der Fortsatz 32" bei Betätigung des Druckknopfes 30 durch die Ausnehmung 41 der Sperrplatte 40, und zwar insbesondere durch deren Entriegelungsbereich 42, hindurchtauchen. Ob dabei eine Wirkverbindung mit dem Wellenfortsatz 22 und damit ein Auslösen des Schloßmechanismusses erreicht wird, hängt allein von der Drehlage der Welle 20 ab. Befindet sich nämlich der Wellenfortsatz in der Sicherungslage 22' (Konstellation 3), führt die Betätigung des Druckknopfes 30 nicht zum Öffnen des Schlosses. Nimmt der Wellenfortsatz jedoch seine Entriegelungslage 22" (Konstellation 4) ein, wird das Schloß bei Betätigung des Druckknopfes 30 geöffnet. Dabei ist eine Fehlbedienung durch versehentliches Drehen des Schließzylinders 31 während der Wirkverbindung ausgeschlossen. Der Entriegelungsbereich 42 der Sperrplattenausnehmung 41 ist nämlich vorteilhafterweise so gestaltet, daß der Fortsatz 32" im wesentlichen formschlüssig durch ihn hindurchgreifen kann. Eine Drehung des Schließzylinders 31 wird damit wirksam unterbunden.

Die verhältnismäßig hohe Komplexizität der Konstellationen 1 bis 4 wird ermöglicht durch die Formgebung der Fortsätze 22 und 32 sowie durch die erreichbaren, absoluten Drehlagen von Welle 20 und Schließzylinder 31. Die Stirnfläche 23 des Wellenfortsatzes 22 ist so geformt, daß sie sich nur in einer der beiden Halbebenen erstreckt, die durch eine die Drehachse senkrecht schneidende Gerade voneinander getrennt sind. Vorteilhafterweise wird dies, wie in der in den Figuren gezeigten Ausführungsform, durch eine in etwa halbkreisförmige Beschaffenheit der Stirnfläche 23 realisiert. Dabei sollte jedoch darauf geachtet werden, daß die Sehne des in etwa halbkreisförmigen Kreisabschnitts um weniges von dem Kreisdurchmesser zurückversetzt ist. Hierdurch kann vermieden werden, daß auch in einer Nichtüberlappungsstellung, z.B. durch Fertigungstoleranzen, eine ungewollte Überlappung mit dem anderen Fortsatz 32 entlang des Kreisdurchmessers und insbesondere im Kreismittelpunkt entsteht.

Die Stirnfläche 33 des Zylinderfortsatzes 32 dagegen ist vorteilhafterweise so geformt, daß sie sich nur in einer der vier Viertelebenen erstreckt, die durch zwei die Drehachse sowie einander senkrecht schneidende Geraden getrennt sind. Insbesondere ist es vorteilhaft, die Stirnfläche 33, wie bei der in den Figuren dargestellten Ausführungsform, in etwa viertelkreisförmig zu gestalten. Auch hier sollte darauf geachtet werden, daß die Stirnfläche 33, insbesondere in ihrer Spitze, nicht an den Kreisdurchmesser und insbesondere nicht an die Drehachse heranreicht. Die Gründe hierfür ergeben sich analog aus dem Zuvorgesagten.

Sind nun beide Fortsätze unabhängig voneinander in jeweils zwei um 90° gegeneinander versetzte Drehlagen drehbar, lassen sich die Konstallationen 1 bis 4 realisieren.

In der besonders vorteilhaften, in den Figuren dargestellten Ausführungform, ist eine weitere Konstallation 5 vorgesehen. Sie ist insbesondere dadurch gekennzeichnet, daß der Zylinderfortsatz in eine Sonderstellung 32'" überführt werden kann, in der seine Stirnfläche 33''' mit der Stirnfläche 23' des Wellenfortsatzes 22' in deren Sicherungsstellung bereichsweise überlappt. Um in dieser Sonderstellung eine Wirkverbindung zwischen den Fortsätzen 32''' und 22' erreichen zu können, ist in der Sperrscheibe 40 ein Sonderbereich 43 der Ausnehmung 41 vorgesehen, der ein Durchgreifen des Fortsatzes 33''' ermöglicht. Diese vorteilhafte Weiterbildung bietet sich insbesondere bei Cabriofahrzeugen an. Ist nämlich das Fahrzeug bereits über die Zentralverriegelung gesichert, und möchte der Benutzer aber ein mit der erfindungsgemäßen Betätigungsvorrichtung versehenes Ablagefach nochmals öffnen, ohne die Zentralverriegelung erneut zu betätigen, kann dies in der Sonderstellung, die sich auch durch die Stellung 34''' des Schlüsselschlitzes 34 auszeichnet, erreicht werden. Um Fehlfunktionen zu vermeiden, ist es vorteilhaft, wenn der mechanische Schlüssel 35 in dieser Sonderstellung 34''' des Schlüsselschlitzes nicht abziehbar ist. Als zusätzliche Erleichterung kann eine automatische Rückstellung, z.B. durch Federkraft, in die "Normal-Stellung" 34" des Schlüsselschlitzes vorgesehen werden.

Schließlich bietet es sich als vorteilhaft an, die erfindungsgemäße Betätigungsvorrichtung in ein Armaturenbrett 50 einzubauen, das in der Nähe der Betätigungsvorrichtung einen Vorsprung 51 aufweist. Ist außerdem der mechanische Schlüssel 35 so geformt, daß seine Handhabe in der "Normal-Stellung" 35' beim Eindrücken nicht mit dem Armaturenbrett 50 kollidiert, während er in seiner "Hotel-Stellung" 35' beim Eindrücken mit dem Vorsprung 51 kollidieren würde, ist eine zusätzliche, rein mechanische Sicherungsvorkehrung betroffen. Bei dieser Ausführungsform übernimmt auch die Sperrscheibe 40 eine zusätzliche Funktion. Da sie ohnehin das Eindrücken in der Stellung 35' unterbindet, ist die Oberfläche des Vorsprungs 51 im Normalfall gegen mechanische Beschädigung durch den Schlüssel 35' geschützt. Im Falle von Gewaltanwendung bietet die Kollision von Schlüssel 35' und Vorsprung 51 eine zusätzliche Sicherungsmaßnahme.

Natürlich sind andere Ausführungsformen der erfindungsgemäßen Betätigungsvorrichtung möglich. Insbesondere ist es nicht zwingend notwendig, den drehbaren Bereich des Betätigungselementes als Schließzylinder 31 auszugestalten. Vielmehr ist es denkbar, hier ein elektrisches Schloß vorzusehen, das z.B. über eine spezielle Funktion einer Funkfernbedienung ansteuerbar ist. Auch ist es nicht zwingend notwendig, das Betätigungselement als Druckknopf 30 auszugestalten. Vielmehr können die erfindungswesentlichen Merkmale auch bei Ausführungen, z.B. als Hebelelement oder ähnliches, verwirklicht werden. Schließlich muß auch die Sperrplatte 40 nicht, wie in den Fig. 1 und 2 gezeigt, als separates Teil ausgestaltet sein. Vielmehr ist es möglich und häufig aus Kostengründen vorteilhaft, die Sperrplatte 40, wenigstens bereichsweise, als geeignet geformten Vorsprung des Gehäuses 10 auszugestalten.

### Bezugszeichenliste

- 10: Gehäuse
- 11: Zentralverriegelungs-komponente
- 12: Auslösehebel
- 20: axial verschiebliche Welle
- 20': 20 in Verriegelungslage
- 20'': 20 in Entriegelungslage
- 21: Mitnehmervorrichtung an 20
- 22: exzentrischer Fortsatz von 20
- 22': 22 in Verriegelungslage
- 22": 22 in Entriegelungslage
- 23: Stirnfläche von 22
- 23': 23 in Verriegelungslage
- 23": 23 in Entriegelungslage
- 30: Druckknopf
- 31: Schließzylinder
- 31': 31 in "Hotel-Stellung"
- 31": 31 in "Normal-Stellung"
- 31''': 31 in Sonderlage
- 32: exzentrischer Fortsatz von 31
- 32': 32 in "Hotel-Stellung"
- 32": 32 in "Normal-Stellung"
- 32''': 32 in Sonderlage
- 33: Stirnfläche von 32
- 33': 33 in "Hotel-Stellung"
- 33'': 33 in "Normal-Stellung"
- 33''': 33 in Sonderlage
- 34: Schlüsselschlitz
- 34': 34 in Verriegelungslage
- 34": 34 in "Normal-Stellung"
- 34''': 34 in Sonderlage
- 35: Schlüssel
- 35': 35 in "Hotel-Stellung"
- 35'': 35 in "Normal-Stellung "
- 40: Sperrscheibe
- 41: Ausnehmung in 40
- 42: Entriegelungsbereich von 41
- 43: Sonderbereich von 41
- 50: Armaturenbrett
- 51: Vorsprung in 50
- ϕ₁: Drehwinkel
- ϕ₂: Drehwinkel

## Patentansprüche

1. Betätigungsvorrichtung für ein Schloß, insbesondere an einem Kraftfahrzeug,
mit einem Betätigungselement (30) und einem bei bestehender Wirkverbindung durch dessen Betätigungsbewegung linear bewegbaren Übertragungselement (20),
wobei am Übertragungselement (20) eine Mitnehmervorrichtung (21) vorgesehen ist, die dessen Bewegung auf ein Auslöseelement (12) überträgt, das mit einem Betätigungsgestänge für das Schloß zusammenwirkt,
**dadurch gekennzeichnet, daß** das Übertragungselement als eine axial verschiebliche und vermittels einer ersten Sicherungsvorrichtung (11) zwischen mehreren Drehlagen drehbare Welle (20) mit einem exzentrisch angeordneten Fortsatz (22) ausgestaltet ist
und das Betätigungselement einen vermittels einer zweiten Sicherungsvorrichtung zwischen mehreren Drehlagen drehbaren und in etwa axial verschieblichen Bereich (31) mit einem exzentrisch angeordneten Fortsatz (32) umfaßt,
wobei die Stirnflächen (23, 33) der Fortsätze einander zugewandt sind und einander in wenigstens einer - nicht aber in jeder - einstellbaren, relativen Drehlage überlappen,
dabei ist wenigstens eine Drehlage eines der Fortsätze (22, 32) vorgesehen, in welcher sich keine Überlappung der Stirnflächen (23, 33) ergibt, unabhängig davon, in welcher seiner einstellbaren Drehlagen sich der andere Fortsatz (33, 23) befindet.

2. Betätigungsvorrichtung nach Anspruch 1, **dadurch gekennzeichnet, daß** zwischen dem Betätigungs- (30) und dem Übertragungselement (20) eine Sperrscheibe (40) angeordnet ist, die eine Ausnehmung (41) aufweist, deren Formgebung ein Hindurchgreifen des Fortsatzes (32) des Betätigungselementes (30) in wenigstens einer - nicht aber in jeder - seiner vorgesehenen Drehlagen gestattet.

3. Betätigungsvorrichtung nach einem der Ansprüche 1 oder 2, **dadurch gekennzeichnet, daß** das Betätigungselement ein linear bewegbarer Druckknopf (30) ist.

4. Betätigungsvorrichtung nach Anspruch 3, **dadurch gekennzeichnet, daß** die zweite Sicherungsvorrichtung ein in den Druckknopf (30) integriertes, mit Hilfe eines mechanischen Schlüssels (35) ver- und entriegelbares Zylinderschloß ist.

5. Betätigungsvorrichtung nach einem der Ansprüche 1 bis 3, **dadurch gekennzeichnet, daß** die zweite Sicherungsvorrichtung ein elektrisches Schloß ist.

6. Betätigungsvorrichtung nach einem der Ansprüche 2 bis 5, **dadurch gekennzeichnet, daß** die Sperrplatte (40) drehfest gehaltert ist.

7. Betätigungsvorrichtung nach einem der Ansprüche 2 bis 6, **dadurch gekennzeichnet, daß** die Sperrplatte (40) wenigstens bereichsweise als einstückiger Bestandteil eines Gehäuses (10) ausgeführt ist.

8. Betätigungsvorrichtung nach einem der Ansprüche 1 bis 7, **dadurch gekennzeichnet, daß** sich die Stirnfläche (23) des Wellenfortsatzes (22) in nur einer der zwei Halbebenen erstreckt, die durch eine die Drehachse senkrecht schneidende Gerade voneinander getrennt sind.

9. Betätigungsvorrichtung nach Anspruch 8, **dadurch gekennzeichnet, daß** die Stirnfläche (23) des Wellenfortsatzes (22) in etwa kreisabschnittförmig ist, wobei die Sehne des Kreisabschnitts nur um weniges von der die Drehachse schneidenden Geraden zurückversetzt ist.

10. Betätigungsvorrichtung nach einem der Ansprüche 1 bis 9, **dadurch gekennzeichnet, daß** sich die Stirnfläche (33) des Fortsatzes (32) des Betätigungselementes (30) nur in einer der vier Viertelebenen erstreckt, die durch zwei die Drehachse sowie einander senkrecht schneidene Geraden voneinander getrennt sind.

11. Betätigungsvorrichtung nach Anspruch 10, **dadurch gekennzeichnet, daß** die Stirnfläche (33) des Fortsatzes (32) des Betätigungselementes (30) in etwa die Form eines Viertelkreises aufweist, wobei die Spitze um weniges von der Drehachse zurückversetzt ist.

12. Betätigungsvorrichtung nach einem der Ansprüche 1 bis 11, **dadurch gekennzeichnet, daß** die Welle (20) in eine Entriegelungslage (20") und eine um etwa 90° rotierte Verriegelungslage (20') drehbar ist.

13. Betätigungsvorrichtung nach einem der Ansprüche 1 bis 12, **dadurch gekennzeichnet, daß** der drehbare Bereich (31) des Betätigungselementes (30) in eine Entriegelunglage (31'') und in eine um etwa 90° rotierte Verriegelungslage (31') drehbar ist.

14. Betätigungsvorrichtung nach einem der Ansprüche 2 bis 13, **dadurch gekennzeichnet, daß** in der Entriegelungslage (31'') des drehbaren Bereiches (31) des Betätigungselementes (30) dessen Fortsatz (32") bei Betätigung die Ausnehmung (41) der Sperrplatte (40) durchgreifen kann, während dieser in der Verriegelungslage (32') bei Betätigung mit der Sperrplatte (40) kollidiert.

15. Betätigungsvorrichtung nach einem der Ansprüche 1 bis 14, **dadurch gekennzeichnet, daß** die Ver- und Entriegelungslagen der Welle (20', 20'') und des drehbaren Bereiches (31', 31'') des Betätigungselementes (30) so aufeinander abgestimmt sind, daß die Stirnflächen (23, 33) ihrer Fortsätze (22, 32) einander nicht überlappen, wenn sich eines der Elemente in seiner Verriegelungslage befindet.

16. Betätigungsvorrichtung nach einem der Ansprüche 1 bis 15, **dadurch gekennzeichnet, daß** eine weitere Drehlage (31''') des drehbaren Bereiches (31) des Betätigungselementes (30) vorgesehen ist, in welcher die Stirnfläche (33''') seines Fortsatzes (32''') die Stirnfläche (23') des Wellenfortsatzes (22') in dessen Verriegelungsstellung (22') überlappt.

17. Betätigungsvorrichtung nach Anspruch 16, **dadurch gekennzeichnet, daß** in der weiteren Drehlage (31''') des drehbaren Bereiches (31) des Betätigungselementes (30) dessen Fortsatz (32''') bei Betätigung die Ausnehmung (41) der Sperrplatte (40) durchgreifen kann.

18. Betätigungsvorrichtung nach einem der Ansprüche 16 oder 17, **dadurch gekennzeichnet, daß** der mechanische Schlüssel (35) in der weiteren Drehlage (31''') des drehbaren Bereiches (31) des Betätigungselementes (30) nicht abziehbar ist.

19. Betätigungsvorrichtung nach einem der Ansprüche 1 bis 18, **dadurch gekennzeichnet, daß** die erste Sicherungsvorrichtung eine Zentralverriegelungsvorrichtung (11) ist.

20. Betätigungsvorrichtung nach einem der Ansprüche 3 bis 19, **dadurch gekennzeichnet, daß** an dem Kraftfahrzeug in der Umgebung des Druckknopfes (30) ein Vorsprung (51) vorgesehen ist, der ein Eindrücken des Druckknopfes (30) in verriegelter Stellung des Schlosses durch Hemmung an dem mechanischen Schlüssel (35) verhindert.

## Claims

1. Actuating device for a lock, especially in a motor vehicle,
having an actuating element (30) and a transmission element (20) with a capacity for linear movement when actuated when it is operatively connected,
while a catch device (21) is provided on the transmission element (20) to transmit the movement of the transmission element to a release element (12) which cooperates with an actuating linkage for the lock,
**characterised in that** the transmission element is constructed as an axially movable shaft (20) with an eccentrically located extension (22), which shaft can be rotated between a plurality of rotational positions by mean of a first securing device (11),
and the actuating element comprises an area (31) with an eccentrically located extension (32), which area can be rotated between a plurality of rotational positions by means of a second securing device and is movable substantially in the axial direction,
the end faces (23, 33) of the extensions facing each other and overlapping each other in at least one, but not every, relative rotational position which can be selected,
at least one rotational position of one of the extensions (22, 32) being provided in which there is no overlapping of the end faces (23, 33), regardless of which selectable rotational position the other extension (33, 23) happens to occupy.

2. Actuating device according to claim 1, **characterised in that**, between the actuating element (30) and the transmission element (20), there is a locking disc (40) which has an opening (41) the shape of which allows the extension (32) of the actuating element (30) to pass through in at least one, but not every one, of its pre-determined rotational positions.

3. Actuating device according to one of claims 1 or 2, **characterised in that** the actuating element is a push button (30) with the capacity for linear movement.

4. Actuating device according to claim 3, **characterised in that** the second securing device is a cylinder lock which is integrated into the push button (30) and can be locked and unlocked with the aid of a mechanical key (35).

5. Actuating device according to one of claims 1 to 3, **characterised in that** the second securing device is an electrical lock.

6. Actuating device according to one of claims 2 to 5, **characterised in that** the locking plate (40) is mounted to be non-rotational.

7. Actuating device according to one of claims 2 to 6, **characterised in that** at least part of the locking plate (40) is designed as an integral part of a housing (10).

8. Actuating device according to one of claims 1 to 7, **characterised in that** the end face (23) of the shaft extension (22) extends in only one of the two half-planes which are separated from each other by a straight line intersecting the rotation axis at right angles thereto.

9. Actuating device according to claim 8, **characterised in that** the end face (23) of the shaft extension (22) is approximately in the shape of a segment of a circle, the chord of the segment being set back only slightly from the straight line intersecting the rotation axis.

10. Actuating device according to one of claims 1 to 9, **characterised in that** the end face (33) of the extension (32) of the actuating element (30) extends in only one of the four quarter-planes which are separated from one another by two straight lines intersecting the rotation axis and one another at right angles.

11. Actuating device according to claim 10, **characterised in that** the end face (33) of the extension (32) of the actuating element (30) is substantially in the shape of a quarter circle, the point being slightly set back from the rotation axis.

12. Actuating device according to one of claims 1 to 11, **characterised in that** the shaft (20) can be rotated into an unlocking position (20") and to a locking position (20') rotated at approximately 90° thereto.

13. Actuating device according to one of claims 1 to 12, **characterised in that** the rotatable area (31) of the actuating element (30) can be turned to an unlocking position (31 ") and to a locking position (31') rotated at about 90° thereto.

14. Actuating device according to one of claims 2 to 13, **characterised in that** in the unlocking position (31") of the rotatable area (31) of the actuating element (30), its extension (32"), when actuated, can pass through the opening (41) in the locking plate (40), while in the locking position (32') this extension collides, when actuated, with the locking plate (40).

15. Actuating device according to one of claims 1 to 14, **characterised in that** the locking and unlocking positions of the shaft (20', 20") and of the rotatable area (31', 31") of the actuating element (30) are coordinated with one another such that the end faces (23, 33) of their extensions (22, 32) do not overlap each other when one of the elements is in its locking position.

16. Actuating device according to one of claims 1 to 15, **characterised in that** another rotational position (31''') of the rotatable area (31) of the actuating element (30) is provided, in which the end face (33''') of its extension (32''') overlaps the end face (23') of the shaft extension (22') in its locking position (22').

17. Actuating device according to claim 16, **characterised in that**, in the additional rotational position (31"') of the rotatable area (31) of the actuating element (30), its extension (32"'), when actuated, can pass through the opening (41) in the locking plate (40).

18. Actuating device according to one of claims 16 or 17, **characterised in that** the mechanical key (35) cannot be pulled out in the additional rotational position (31''') of the rotatable area (31) of the actuating element (30).

19. Actuating device according to one of claims 1 to 18, **characterised in that** the first securing device is a central locking device (11).

20. Actuating device according to one of claims 3 to 19, **characterised in that** a projection (51) is provided on the motor vehicle in the vicinity of the push button (30), to prevent the push button (30) from being pushed in when the lock is in the locked position by blocking the path of the mechanical key (35).

## Revendications

1. Dispositif d'actionnement pour une serrure, en particulier sur un véhicule automobile,
avec un élément d'actionnement (30) et un élément de transmission (20), déplaçable de façon linéaire grâce à son déplacement d'actionnement, lorsqu'une liaison fonctionnelle est établie,
où, sur l'élément de transmission (20) est prévu un dispositif d'entraînement (21), transmettant son déplacement à un élément de déclenchement (12) coopérant avec une tringlerie d'actionnement pour la serrure,
**caractérisé en ce que**
l'élément de transmission, déplaçable axialement et susceptible de tourner entre plusieurs positions en rotation à l'aide d'un dispositif de sécurité (11), est réalisé sous la forme d'un arbre (20) arbre muni d'un prolongement (22) excentrique,
et l'élément d'actionnement comprenant une zone (31), susceptible de tourner entre plusieurs positions en rotation au moyen d'un deuxième dispositif de sécurité et déplaçable à peu près axialement, avec un prolongement (32) disposé de façon excentrique,
les faces frontales (23, 33) des prolongements étant tournées l'une vers l'autre et se chevauchant les unes les autres au moins en une position en rotation relative, réglable - mais pas cependant en chacune d'entre elles -,
au moins une position en rotation d'un des prolongements (22, 32) étant prévue, position à laquelle aucun chevauchement des faces frontales (23, 33) n'est produit, indépendamment de l'une des positions en rotation réglables à laquelle l'autre prolongement (33, 23) se trouve.

2. Dispositif d'actionnement selon la revendication 1, **caractérisé en ce que**, entre l'élément d'actionnement (30) et l'élément de transmission (20), est disposé un disque de blocage (40), présentant un évidement (41) dont la conformation permet une saisie traversante du prolongement (32) de l'élément d'actionnement (30) en au moins une - mais pas cependant en toute - de ses positions en rotation prévues.

3. Dispositif d'actionnement selon l'une des revendications 1 ou 2, **caractérisé en ce que** l'élément d'actionnement est un bouton poussoir (30) déplaçable de façon linéaire.

4. Dispositif d'actionnement selon la revendication 3, **caractérisé en ce que** le deuxième dispositif de sécurité est une serrure à cylindre, verrouillable et déverrouillable à l'aide d'une clé (35) mécanique et intégrée dans le bouton poussoir (30).

5. Dispositif d'actionnement selon l'une des revendications 1 à 3, **caractérisé en ce que** deuxième dispositif de sécurité est une serrure électrique.

6. Dispositif d'actionnement selon l'une des revendications 2 à 5, **caractérisé en ce que** la plaque de blocage (40) est maintenue immobilisée en rotation.

7. Dispositif d'actionnement selon l'une des revendications 2 à 6, **caractérisé en ce que** la plaque de blocage (40) est réalisée, au moins par zones, sous forme de composants d'une seule pièce d'un boîtier (10).

8. Dispositif d'actionnement selon l'une des revendications 1 à 7, **caractérisé en ce que** la face frontale (23) du prolongement d'arbre (22) s'étend dans un seul des deux demi-plans, séparés l'un de l'autre par une droite coupant perpendiculairement l'axe de rotation.

9. Dispositif d'actionnement selon la revendication 8, **caractérisé en ce que** la face frontale (23) du prolongement d'arbre (22) est à peu près en forme de tronçon de cercle, la corde du tronçon de cercle étant rétractée uniquement de quelque peu vis-à-vis de la droite coupant l'axe de rotation.

10. Dispositif d'actionnement selon l'une des revendications 1 à 9, **caractérisé en ce que** la face frontale (33) du prolongement (32) de l'élément d'actionnement (30) ne s'étend que dans l'un des quatre quart de plans, séparés les uns des autres par deux droites, coupant l'axe de rotation ainsi que se coupant l'une l'autre.

11. Dispositif d'actionnement selon la revendication 10, **caractérisé en ce que** la face frontale (33) du prolongement (32) de l'élément d'actionnement (30) présente à peu près la forme d'un quart de cercle, la pointe étant rétractée quelque peu de l'axe de rotation.

12. Dispositif d'actionnement selon l'une des revendications 1 à 11, **caractérisé en ce que** l'arbre (20) est susceptible de tourner en une position de déverrouillage (20'') et en une position de verrouillage (20') tournée à peu près à 90°.

13. Dispositif d'actionnement selon l'une des revendications 1 à 12, **caractérisé en ce que** la zone (31), susceptible de tourner, de l'élément d'actionnement (30) est susceptible de tourner, en une position de déverrouillage (31") et en une position de verrouillage (31') tournée d'à peu près 90°.

14. Dispositif d'actionnement selon l'une des revendications 2 à 13, **caractérisé en ce que**, à la position de déverrouillage (3'') de la zone (31), susceptible de tourner, de l'élément d'actionnement (30), son prolongement (32"), lors de l'actionnement, peut traverser l'évidement (41) de la plaque de blocage (40), tandis que celui-ci entre en collision avec la plaque de blocage (40) à la position de verrouillage (32'), lors de l'actionnement.

15. Dispositif d'actionnement selon l'une des revendications 1 à 14, **caractérisé en ce que** les positions de verrouillage et de déverrouillage de l'arbre (20' , 20'') et de la zone (31', 31"), susceptible de tourner, de l'élément d'actionnement (30) sont adaptées mutuellement, de manière que les faces frontales (23, 33) de leurs prolongements (22, 32) ne se chevauchent pas mutuellement lorsque l'un des éléments se trouve à sa position de verrouillage.

16. Dispositif d'actionnement selon l'une des revendications 1 à 15, **caractérisé en ce qu'**une autre position en rotation (31''') de la zone (31), susceptible de tourner, de l'élément d'actionnement (30) est prévue, à laquelle la face frontale (33''') de son prolongement (32''') recouvre la face frontale (23') du prolongement d'arbre (22'), à sa position de verrouillage (22').

17. Dispositif d'actionnement selon la revendication 16, **caractérisé en ce que**, à l'autre position en rotation (31''') de la zone (31), susceptible de tourner, de l'élément d'actionnement (30), son prolongement (32''') peut, lors de l'actionnement, traverser l'évidement (41) de la plaque de blocage (40).

18. Dispositif d'actionnement selon l'une des revendications 16 ou 17, **caractérisé en ce que** la clé (35) mécanique, à l'autre position en rotation (31''') de la zone (31) susceptible de tourner n'est pas rétractable de l'élément d'actionnement (30).

19. Dispositif d'actionnement selon l'une des revendications 1 à 18, **caractérisé en ce que** le premier dispositif de sécurité est un dispositif de verrouillage central (11).

20. Dispositif d'actionnement selon l'une des revendications 3 à 19, **caractérisé en ce que**, sur le véhicule automobile, dans l'environnement du bouton poussoir (30) est prévue une saillie (51), qui empêche tout enfoncement du bouton poussoir (30) en position verrouillée de la serrure, par une entrave infligée à la clé (35) mécanique.
